# DEMANDE DE BREVET EUROPEEN

(11) **EP 2 270 290 A1**
(43) Date de publication de la demande: **05.01.2011**
(21) Numéro de dépôt: 09164591.1
(22) Date de dépôt: 03.07.2009
(51) Int. Cl.: E04F 13/08, E04F 15/02

(54) **Attache pour plancher**

(71) Demandeur: Fischbach, Walter, 1341 Ceroux-Mousty (BE)
(72) Inventeur: Fischbach, Walter, 1341 Ceroux-Mousty (BE)
(74) Mandataire: De Groote, Christophe

(57) **Abrégé**

L'invention concerne une attache (1) permettant de fixer des planches (2A, 2B) à un support (3). Les planches sont munies de rainures (4A, 4B) dans leurs tranches et l'attache possède deux montants espacés (6A, 6B), chaque montant se terminant par une aile (7A, 7B) s'étendant vers l'extérieur pour s'engager dans une rainure (4A, 4B). L'attache comporte par ailleurs une base horizontale (20) ayant une certaine épaisseur et étant apte à s'intercaler entre une face inférieure d'une planche et une face supérieure du support lorsque l'attache est engagée dans la rainure, de sorte à isoler la planche du support lorsque la planche et fixée au support au moyen de l'attache.

## Description

### Domaine de l'invention

L'invention se rapporte à une attache pour fixer un plancher sur un support de plancher, le plancher étant composé d'au moins deux planches parallèles munies de rainures longitudinales dans leurs faces latérales juxtaposées, l'attache comportant une première base horizontale à laquelle sont reliés deux montants espacés l'un de l'autre, chaque montant se prolongeant dans sa partie haute par une aile s'étendant vers l'extérieur et étant apte à s'engager dans une rainure lorsque l'attache est placée entre lesdites faces latérales juxtaposées, l'attache étant apte à être fixée au support de plancher.

L'invention se rapporte aussi à un système de plancher comportant une telle attache.

### État de la technique

De telles attaches sont connues du brevet européen publié sous le numéro EP 1106842.

Par rapport à une méthode classique de vissage ou de clouage des planches sur leur support, elles présentent de nombreux avantages, tels que par exemple le fait de ne pas avoir à pré-forer les planches pour y introduire les vis ou les clous, et de ne pas avoir à bouchonner les orifices ainsi crées, après y avoir introduit les vis ou les clous.

Elles présentent également comme avantage de rendre l'attache peu ou pas visible après le montage des planches sur leur support.

Toutefois, lorsque de telles attaches connues fixent les planches au support de plancher, lesdites planches sont en contact direct et serré avec le support de plancher, et ceci sur toute la largeur de chaque planche. Ce contact serré empêche partiellement la planche de pouvoir se dilater ou de se rétracter librement dans le sens de sa largeur lorsque les conditions environnementales telles que température et/ou humidité varient, entraînant ainsi des déformations non souhaitées et souvent inesthétiques de la planche. Ce problème est d'autant plus marqué lorsque le plancher est placé à l'extérieur et donc soumis notamment au rayonnement solaire et à la pluie.

Par ailleurs, avec une telle attache connue, l'humidité, ou l'eau de pluie, ou tout autre liquide qui entrerait régulièrement en contact avec les planches, reste stagner entre la planche et le support à l'endroit de leur contact. Dans le cas où les planches sont en bois, ceci entraîne également des déformations indésirables de la planche, tel que le phénomène de « tuilage », ainsi qu'une pourriture prématurée de la planche.

### Résumé de l'invention

Un but de l'invention est de fournir une attache pour fixer un plancher à un support de plancher qui résout au moins partiellement les problèmes des attaches connues.

A cette fin, l'attache selon l'invention est **caractérisée en ce qu**'elle comporte une deuxième base horizontale apte à s'intercaler entre une face inférieure de chacune des au moins deux planches et une face supérieure du support de plancher lorsque l'attache est fixée au support de plancher.

Grâce à cette deuxième base horizontale, les planches ne sont plus en contact direct avec leur support lorsque l'attache est fixée au support et les planches peuvent donc plus librement se dilater et/ou se rétracter dans le sens de leur largeur. De plus, l'espacement qui se crée ainsi entre chaque planche et le support permet d'éviter que de l'humidité ou de l'eau qui serait présente dans et/ou sur le support ne soit transmise vers les planches, ce qui est particulièrement avantageux lorsque les planches sont en bois. Enfin, cet espacement permet d'assurer une meilleure circulation de l'air entre chaque planche et son support et donc un séchage plus rapide des planches, ce qui réduit le phénomène de tuilage et le risque de pourriture prématuré des planches lorsque ces dernières sont en bois.

De préférence, l'attache selon l'invention est **caractérisée en ce que** les montants sont élastiquement déformables dans un sens de rapprochement des deux montants l'un vers l'autre. Ceci permet aux montants d'absorber les variations dimensionnelles des planches dans le sens de leur largeur lorsque lesdites planches sont soumises à des variations de température et/ou d'humidité.

De préférence, l'attache selon l'invention est **caractérisée en ce que** les ailes sont élastiquement déformables dans un sens vertical et par rapport à la première base horizontale. Ceci permet aux ailes d'absorber les variations dimensionnelles des planches dans le sens de leur épaisseur lorsque lesdites planches sont soumises à des variations de température et/ou d'humidité.

De manière plus préférée, l'attache selon l'invention est **caractérisée en ce que** chaque aile présente une saillie dirigée vers la deuxième base horizontale. Ceci permet, grâce à l'élasticité des ailes, de coincer les planches de manière élastique entre l'aile et la deuxième base horizontale et d'éviter ainsi le ballottement des planches après que l'attache ait été fixée au support de plancher. Le fait de présenter une saillie permet par ailleurs d'aisément insérer une attache dans une planche et vice versa.

De préférence, l'attache selon l'invention est **caractérisée en ce que** l'aile d'un des deux montants possède une envergure (L1) inférieure à une envergure (L2) de l'aile de l'autre montant. Ceci permet de plus facilement démonter une ou plusieurs planches, par exemple pour son remplacement ou pour inspection.

L'invention concerne également un système de plancher comportant un support de plancher, au moins deux planches définissant chacune une largeur de planche (L), une attache selon l'invention pour fixer les au moins deux planches sur le support à une distance d'espacement (E) entre deux planches successives dans le sens de la largeur des planches, la deuxième base horizontale de l'attache définissant une largeur d'attache (B) dans le sens de la largeur des planches, caractérisé en ce que B < L + E.

Grâce à cette caractéristique géométrique, les deuxièmes bases horizontales des attaches d'un tel système selon l'invention ne seront pas jointives dans le sens de la largeur des planches lorsque les attaches sont fixées au support de plancher. Ceci permet une encore meilleure circulation de l'air entre les planches et le support.

Ces aspects ainsi que d'autres aspects de l'invention seront clarifiés dans la description détaillée de modes de réalisation particuliers de l'invention, référence étant faite aux dessins des figures, dans lesquelles :
- Fig.1: montre schématiquement une coupe verticale d'une attache connue;
- Fig.2A: montre schématiquement une vue en perspective d'une attache selon l'invention;
- Fig.2B: montre schématiquement une vue en coupe verticale de l'attache de la Fig.2A;
- Fig.3A: montre schématiquement une vue en coupe verticale d'une attache selon une version préférée de l'invention;
- Fig.3A: montre schématiquement l'attache de la Fig.3A lorsque cette attache est insérée dans la rainure d'une planche ;
- Fig.4: montre schématiquement une vue en coupe verticale d'une attache selon une autre version préférée de l'invention;
- Fig.5: montre schématiquement une vue en perspective d'une attache selon encore une autre version préférée de l'invention;
- Fig.6A: montre schématiquement une vue du haut d'une attache selon encore une autre version préférée de l'invention.
- Fig.6B: montre schématiquement une vue du haut d'une alternative possible d'une attache selon la Fig.6A.
- Fig.7: montre schématiquement une vue en coupe verticale d'une attache selon encore une autre version préférée de l'invention;
- Fig.8: montre schématiquement une vue en perspective d'une attache présentant un ensemble de caractéristiques selon l'invention;
- Fig.9: montre schématiquement une vue en coupe verticale d'un système de plancher comportant une attache selon encore une autre version préférée de l'invention;

Les dessins des figures ne sont pas à l'échelle. Généralement, des éléments semblables sont dénotés par des références semblables dans les figures.

### Description détaillée de modes de réalisation particuliers

L'invention concerne des attaches pour tous types de planches en tous types de matériaux tels que le bois, le plastique, le métal, etc.... Toutefois, afin de simplifier la description, on se basera ci-après sur des planches en bois, étant donné que les attaches selon l'invention conviennent particulièrement bien a de planches en ce type de matériau. L'attache selon l'invention convient par ailleurs pour tout type de bois, qu'il soit par exemple massif ou reconstitué, et pour toute essence de bois.

La Fig.1 montre une attache connue selon le brevet européen publié sous le numéro EP 1106842. Ces attaches connues permettent de fixer des planches, de manière sensiblement parallèles entre elles, sur un support (3) formé par exemple de lambourdes disposées transversalement par rapport aux planches.
Ces attaches connues sont en forme de « U » présentant une première base horizontale (5) ainsi que deux montants (6A, 6B) espacés l'un de l'autre d'une distance « D ». Chaque montant se termine par une aile (7A, 7B) s'étendant vers l'extérieur, comme le montre la figure. Pour fixer les planches aux lambourdes, on introduit les ailes dans des rainures longitudinales qui ont été préalablement ménagées dans les faces latérales des planches. On fixe ensuite les attaches aux lambourdes, par exemple au moyen d'une vis passant au travers d'un trou ménagé dans la première base horizontale de l'attache, ce qui a pour effet de fixer les planches aux lambourdes. Avec une telle attache, les planches sont directement en contact avec les lambourdes, ce qui présente les inconvénients cités ci-dessus.

La Fig. 2A montre un exemple d'attache (1) selon l'invention. On y distingue clairement la deuxième base horizontale (20) dans la partie basse de l'attache.

La Fig.2B montre une vue en coupe verticale de l'attache de la Fig.1A, ainsi que de deux planches (2A, 2B) munies de rainures longitudinales (4A, 4B) dans lesquelles sont s'engagées les ailes (7A, 7B) de l'attache. Lorsque l'attache est engagée dans les planches, la deuxième base horizontale (20) vient s'intercaler entre la face inférieure d'une planche (2A, 2B) et la face supérieure du support de plancher (3). Ceci a pour effet de générer un espace libre « e » entre les planches et le support de plancher lorsque l'attache (1) est fixée au support de plancher (3), avec les avantages cités ci-dessus.

De préférence, les montants (6A, 6B) sont élastiquement déformables dans un sens de rapprochement des deux montants l'un vers l'autre. Cela permet en effet aux montants d'absorber une éventuelle dilatation des planches dans le sens de leur largeur, mais aussi, par l'effet élastique, de les replacer dans leur position initiale lors d'une contraction, tout en maintenant leur fixation au support (3). Outre l'utilisation, pour les montants, d'un matériau élastique tel que par exemple l'acier ou le plastique, cette caractéristique suppose que les montants aient une épaisseur relativement faible, tout en étant suffisante pour supporter les contraintes inhérentes à la fonction d'attache. Les montants (6A, 6B) auront ainsi par exemple une épaisseur comprise entre 0,4 mm et 1 mm, de préférence entre 0,5mm à 0,9mm, de préférence entre 0,6mm à 0,8mm, de préférence 0,7mm.

Il en va de même pour les ailes (7A, 7B), qui sont de préférence élastiquement déformables dans un sens vertical et par rapport à la première base horizontale (5). Cela permet en effet aux ailes d'absorber une éventuelle dilatation des planches dans le sens de leur épaisseur, mais aussi, par l'effet élastique, de les replacer dans leur position initiale lors d'une contraction, tout en maintenant leur fixation au support (3). Outre l'utilisation, pour les ailes, d'un matériau élastique tel que par exemple l'acier ou le plastique, cette caractéristique suppose que les ailes aient une épaisseur relativement faible, tout en étant suffisante pour supporter les contraintes inhérentes à la fonction d'attache. Les ailes (7A, 7b) auront ainsi par exemple une épaisseur comprise entre 0,4 mm et 1 mm, de préférence entre 0,5mm à 0,9mm, de préférence entre 0,6mm à 0,8mm, de préférence 0,7mm.

De préférence, les ailes (7A, 7b) auront la même épaisseur que les montants (6A, 6B).

Selon une version préférée de l'attache selon l'invention, les ailes (7A, 7b) sont munies de saillies (30) dirigées verticalement vers le bas, c'est-à-dire vers la deuxième base horizontale (20).

Un exemple d'une telle attache est représenté en Fig.3A. De préférence, la saillie (30) se trouve à une partie distale de l'aile, mais pas nécessairement à son extrémité.

Cette saillie (30) permet, en combinaison avec l'élasticité verticale de son aile, d'exercer une pression dirigée verticalement vers le bas sur une lèvre inférieure (35A, 35B) de la partie rainurée de la planche et ainsi de bloquer la planche (2A, 2B) contre la deuxième base horizontale (20) de l'attache lorsque l'aile est engagée dans la rainure (4A, 4B). Il va de soi que la hauteur du point le plus bas de la saillie par rapport à la deuxième base horizontale doit être inférieure à l'épaisseur de ladite lèvre inférieure pour qu'une telle pression puisse s'exercer.

Afin de maintenir cette pression lorsque la planche se rétracte en épaisseur, par exemple suite à un séchage de la planche, chaque saillie (30) possède une épaisseur dans le sens vertical qui est au moins égale à la rétraction en épaisseur maximale possible de ladite lèvre inférieure (35A, 35B). Dans le cas d'une planche d'une épaisseur de 20 mm, l'épaisseur de la saillie (30) sera par exemple comprise entre 0,1 mm et 2 mm, par exemple une épaisseur de 0,3 mm.

La Fig.3B montre une vue en coupe d'une telle attache lorsqu'elle est engagée dans les rainures de deux planches adjacentes. Pour des raisons de clarté, les hachures des coupes ne sont pas dessinées dans cette figure. Dans cette position engagée (Fig. 3B), et grâce à la saillie (30), un dièdre formé par une aile (7A, 7B) et son montant correspondant (6A, 6B) définit un deuxième angle (b) qui est supérieur à un premier angle (a) formé par le même dièdre lorsque l'attache n'est pas engagée dans la rainure d'une planche (Fig. 3A). De préférence, le premier angle (a) est de 90 degrés ou proche de 90 degrés, de sorte que le deuxième angle (b) sera supérieur à 90 degrés, ce qui assurera la pression verticale vers le bas dont question ci-dessus.

Le fait qu'une aile présente une telle saillie permet par ailleurs de facilement engager l'attache dans une rainure, sans qu'il ne faille par exemple munir la lèvre inférieure de la partie rainurée de la planche d'un chanfrein. A cette fin, une saillie peut présenter différentes formes. Dans l'exemple de la Fig.3A, elle a une forme de « V » dont la pointe est émoussée, mais il sera évident pour l'homme du métier qu'elle peut également présenter d'autres formes, tel que par exemple une forme en demi cercle ou tout autre forme équivalente. Une aile peut par exemple également présenter plusieurs saillies.

Selon un mode de réalisation préféré, tel que représenté en Fig.4, l'aile (7A) d'un des deux montants (6A) possède une envergure « L1 » inférieure à une envergure « L2 » de l'aile (7B) de l'autre montant (6B). De préférence, l'envergure « L1 » est inférieure à 7 mm, et l'envergure « L2 » est supérieure à 7 mm. De manière encore plus préférée, l'envergure « L1 » est inférieure à 5 mm, et l'envergure « L2 » est inférieure à 9 mm. Il est à noter que les envergures ci-dessus sont comptées entre la face extérieure d'un montant et l'extrémité distale de l'aile correspondante.

La Fig.5 montre schématiquement une vue en perspective d'une attache (1) selon encore une autre version préférée de l'invention. Dans une telle attache (1), la première base horizontale (5) comporte une première ouverture (40) apte à recevoir des moyens de fixation de l'attache au support de plancher (3). Cette première ouverture peut par exemple être formée par un simple trou au travers duquel il est possible de passer une vis ou un clou ou tout autre moyen de fixation. De préférence, cette première ouverture (40) est ménagée au centre de l'attache (1).

Une telle attache peut en outre comporter une deuxième ouverture (45). Une telle deuxième ouverture peut par exemple être formée par un simple trou dans un montant ou dans une aile, et au travers duquel il est possible de passer une vis ou un clou ou tout autre moyen de fixation.

De préférence, la deuxième ouverture (45) s'étend au moins partiellement au travers d'une des ailes (7A, 7B) car cela facilite l'introduction des moyens de fixation. Une vis ou un clou peut ainsi par exemple être introduit dans la deuxième ouverture (45) selon un angle compris entre 5 et 85 degrés, de préférence 45 degrés, ce qui aura pour effet que la vis ou le clou passera au travers d'une partie de la planche avant de pénétrer dans le support de plancher (3), assurant ainsi un meilleur maintien de la planche à son support (3).

Bien que la Fig. 5 illustre une attache présentant trois ouvertures (une seule première ouverture (40) et deux deuxièmes ouvertures (45)), une telle attache peut également n'en comporter qu'une seule (une seule première ou une seule deuxième) ou toute autre combinaison.

La Fig.6A montre schématiquement une vue du haut d'une attache (1) selon encore une autre version préférée de l'invention. Dans une telle attache, la deuxième base horizontale (20) n'est reliée à la première base horizontale (5) ou au montants (6A, 6B) que par une ou plusieurs branches (51, 52, 53, 54). En coupant lesdites branches, un utilisateur peut facilement retirer une partie de la deuxième base horizontale du reste de l'attache. En particulier, il peut soit couper la partie gauche de la deuxième base horizontale (en coupant dans l'exemple illustré, les branches 51 et 53), soit couper la partie droite de la deuxième base horizontale (en coupant dans l'exemple illustré, les branches 52 et 54), et obtenir ainsi une demie-attache pouvant servir d'attache de départ (gauche ou droite) pour la première planche d'un plancher. Cela permet de ne pas avoir à produire deux attaches différentes selon qu'il s'agisse d'une attache de départ ou d'un attache intermédiaire.

De préférence, les branches sont étroites par rapport aux autres dimensions de l'attache, ce qui facilite la découpe. Les branches ont par exemple une largeur comprise entre 1 mm et de 10 mm.

De manière encore plus préférée, les branches sont munies d'entailles sur une ou plusieurs de leurs faces afin de faciliter encore plus la découpe, qui peut dans ce cas également s'effectuer par pliages successifs de la partie de la deuxième base horizontale à couper.

Fig.6B montre schématiquement une vue du haut d'une variante d'une telle attache. Il sera évident pour l'homme du métier que bien d'autres alternatives sont possibles, du moment qu'au moins une partie de la deuxième base horizontale (2à) soit reliée au reste de l'attache par des moyens de liaison qui sont préférablement de faibles dimensions.

La Fig.7 montre schématiquement une vue en coupe verticale d'une attache (1) selon encore une autre version préférée de l'invention. Dans cette attache, la face inférieure de la première base horizontale (5) et la face inférieure de la seconde base horizontale (20) sont substantiellement coplanaires. Ainsi, lorsque l'attache est fixée au support de plancher (3), la face inférieure de la première base horizontale (5) est en contact avec ledit support (3), ce qui réduit les tensions pouvant apparaître dans l'attache ainsi que les déformations qui en résulteraient si tel n'était pas le cas.

Selon une version particulière de l'attache selon l'invention, la première et la deuxième base horizontale ont la même épaisseur et sont coplanaires.

De préférence, toutes les parties de l'attache ont la même épaisseur, ce qui permet par exemple de réaliser la l'attache (1) à partir d'une seule et même plaque.

La Fig.8 montre schématiquement une attache comprenant plusieurs des caractéristiques ci-dessus. Une attache selon cette forme de réalisation particulière de l'invention peut être fabriquée d'une seule pièce, par exemple à partir d'une plaque métallique.

La Fig.9 montre schématiquement une vue en coupe verticale d'un système de plancher comportant une attache selon encore une autre version préférée de l'invention.
Un tel système comporte :
- au moins deux planches (2A, 2B) définissant chacune une largeur de planche « L » ;
- une attache (1) selon l'invention pour fixer les au moins deux planches (2A, 2B) sur le support (3) à une distance d'espacement « E » entre deux planches successives dans le sens de la largeur des planches, la deuxième base horizontale (20) de l'attache définissant une largeur d'attache « B » dans le sens de la largeur des planches.

Les planches et/ou l'attache d'un tel système sont dimensionnés d'une manière telle que la relation géométrique suivante est respectée : B < L + E .

On peut ainsi avoir par exemple des planches ayant une largeur « L » de 12 cm, espacées entre elles avec un espacement « E » de 4 mm, et des attaches ayant une largeur « B » de 80 mm.

De préférence, l'attache (1) est en acier inoxydable. De manière encore plus préférée, l'attache (1) est en acier inoxydable austénitique de type 301 AISI (American Iron and Steel Institute). Ce matériau offre en effet de très bonnes caractéristiques de résistance à l'oxydation ainsi qu'une bonne élasticité.

La présente invention a été décrite en relation avec des modes de réalisations spécifiques, qui ont une valeur purement illustrative et ne doivent pas être considérés comme limitatifs. D'une manière générale, il apparaîtra évident pour l'homme du métier que la présente invention n'est pas limités aux exemples illustrés et/ou décrits ci-dessus. L'invention comprend chacune des caractéristiques nouvelles ainsi que toutes leurs combinaisons.

La présence de numéros de référence aux dessins ne peut être considérée comme limitative, y compris lorsque ces numéros sont indiqués dans les revendications.

L'usage des verbes « comprendre », « inclure », « comporter », ou toute autre variante, ainsi que leurs conjugaisons, ne peut en aucune façon exclure la présence d'éléments autres que ceux mentionnés.

L'usage de l'article défini « un » pour introduire un élément n'exclut pas la présence d'une pluralité de ces éléments.

En résumé, l'invention peut être décrite comme suit :
Une attache (1) permettant de fixer des planches (2A, 2B) à un support (3). Les planches sont munies de rainures (4A, 4B) dans leurs tranches et l'attache possède deux montants espacés (6A, 6B), chaque montant se terminant par une aile (7A, 7B) s'étendant vers l'extérieur pour s'engager dans une rainure (4A, 4B). L'attache comporte par ailleurs une base horizontale (20) ayant une certaine épaisseur et étant apte à s'intercaler entre une face inférieure d'une planche et une face supérieure du support lorsque l'attache est engagée dans la rainure, de sorte à isoler la planche du support lorsque la planche et fixée au support au moyen de l'attache.

## Revendications

1. Attache pour fixer un plancher sur un support de plancher (3), le plancher étant composé d'au moins deux planches parallèles (2A, 2B) munies de rainures longitudinales (4A, 4B) dans leurs faces latérales juxtaposées, l'attache comportant une première base horizontale (5) à laquelle sont reliés deux montants (6A, 6B) espacés l'un de l'autre, chaque montant se prolongeant dans sa partie haute par une aile (7A, 7B) s'étendant vers l'extérieur et étant apte à s'engager dans une rainure (4A, 4B) lorsque l'attache (1) est placée entre lesdites faces latérales juxtaposées, l'attache étant apte à être fixée au support de plancher (3), **caractérisée en ce que** l'attache (1) comporte une deuxième base horizontale (20) apte à s'intercaler entre une face inférieure de chacune des au moins deux planches (2A, 2B) et une face supérieure du support de plancher (3) lorsque l'attache est fixée au support de plancher ;

2. Attache selon la revendication 1, **caractérisée en ce que** les montants (6A, 6B) sont élastiquement déformables dans un sens de rapprochement des deux montants (6A, 6B) l'un vers l'autre;

3. Attache selon la revendication 1 ou 2, **caractérisée en ce que** les ailes (7A, 7B) sont élastiquement déformables dans un sens vertical et par rapport à la première base horizontale (5);

4. Attache selon la revendication 3, **caractérisée en ce que** chaque aile (7A, 7B) présente une saillie (30) dirigée vers la deuxième base horizontale (20);

5. Attache selon l'une quelconque des revendications précédentes, **caractérisée en ce que** l'aile (7A) d'un des deux montants (6A) possède une envergure L1 inférieure à une envergure L2 de l'aile (7B) de l'autre montant (6B);

6. Attache selon la revendication 5, **caractérisée en ce que** L1 est inférieur à 7 mm et **en ce que** une L2 est supérieur à 7 mm;

7. Attache selon l'une quelconque des revendications précédentes, **caractérisée en ce que** la première base horizontale (5) comporte en outre une première ouverture (40) apte à recevoir des moyens de fixation de l'attache (1) au support de plancher (3) ;

8. Attache selon l'une quelconque des revendications précédentes, **caractérisée en ce que** l'attache (1) comporte en outre une deuxième ouverture (45) apte à recevoir des moyens de fixation de l'attache (1) au support de plancher (3), les moyens de fixation étant aptes à passer au travers d'une planche;

9. Attache selon la revendication 8, **caractérisée en ce que** la deuxième ouverture (45) s'étend au moins partiellement au travers d'une des ailes (7A, 7B);

10. Attache selon l'une quelconque des revendications précédentes, **caractérisée en ce que** la deuxième base horizontale (20) est raccordée à la première base horizontale (5) au moyen d'au moins une branche (51, 52, 53, 54) ;

11. Attache selon la revendication 10, **caractérisée en ce que** l'au moins une branche (51, 52, 53, 54) comporte au moins une entaille (60) sur au moins une de ses faces ;

12. Attache selon l'une quelconque des revendications précédentes, **caractérisée en ce que** la face inférieure de la première base horizontale (5) et la face inférieure de la deuxième base horizontale (20) sont substantiellement coplanaires ;

13. Attache selon l'une quelconque des revendications précédentes, **caractérisée en ce que** l'attache (1) est en acier inoxydable ;

14. Attache selon la revendication 13, **caractérisée en ce que** l'attache (1) est en acier inoxydable austénitique de type 301 AISI ;

15. Système de plancher comportant un support de plancher (3), au moins deux planches (2A, 2B) définissant chacune une largeur de planche L, une attache (1) selon l'une quelconque des revendications précédentes pour fixer les au moins deux planches (2A, 2B) sur le support (3) à une distance d'espacement E entre deux planches successives dans le sens de la largeur des planches, la deuxième base horizontale (20) de l'attache (1) définissant une largeur d'attache B dans le sens de la largeur des planches, **caractérisé en ce que** B < L + E .
